# EUROPÄISCHE PATENTANMELDUNG

(11) **EP 4 494 722 A1**
(43) Veröffentlichungstag der Anmeldung: **22.01.2025**
(21) Anmeldenummer: 24187960.0
(22) Anmeldetag: 11.07.2024
(51) Int. Cl.: A63C 9/08, A63C 9/085, A63C 9/086

(54) **VORDEREINHEIT FÜR EINE TOURENBINDUNG, UMFASSEND EIN VERSCHLEISSMINDERNDES ELEMENT**

(30) Priorität: 21.07.2023 DE 102023119387
(71) Anmelder: Salewa Sport AG, 1026 Denges (CH)
(72) Erfinder: KATHEDER, Johannes, 85609 Aschheim (DE); LEHNER, Edwin, 85609 Aschheim (DE)
(74) Vertreter: Weickmann & Weickmann PartmbB

(57) **Zusammenfassung**

Die vorliegende Erfindung betrifft eine Vordereinheit (10) für eine Tourenbindung, welche auf einem Gleitbrett zu montieren ist, wobei die Vordereinheit (10) verstellbar ist zwischen einer Freigabestellung, einer Abfahrtsstellung und einer Gehstellung und wobei die Vordereinheit (10) einen Grundkörper (12), welcher dazu eingerichtet ist, an einer Gleitbrettoberfläche befestigt zu sein, einen linken und einen rechten Lagerabschnitt (16), welche dazu eingerichtet sind, seitliche Gegenlagerabschnitte eines Gleitbrettschuhs in der Gehstellung und in der Abfahrtsstellung in Eingriff zu nehmen sowie in der Freigabestellung freizugeben, einen Blockierhebel (28), welcher einen Bedienabschnitt (32) und einen Rastabschnitt (34) aufweist, wobei der Blockierhebel (28) dazu eingerichtet ist, die Lagerabschnitte (16) zwischen der Abfahrtsstellung und der Gehstellung zu verstellen, und wobei der Blockierhebel (28) ferner dazu eingerichtet ist, an dem Rastabschnitt (34) des Blockierhebels (28) mit einem an dem Grundkörper (12) bereitgestellten Gegenrastabschnitt (14) zusammenzuwirken, um die Lagerabschnitte (16) in der Gehstellung zu blockieren, und ein verschleißminderndes Element (50) umfasst, welches dazu eingerichtet ist, in der Gehstellung der Vordereinheit (10) zwischen dem Rastabschnitt (34) des Blockierhebels (28) und dem Gegenrastabschnitt (14) des Grundkörpers (12) angeordnet zu sein.

## Beschreibung

Die vorliegende Erfindung betrifft eine Vordereinheit für eine Tourenbindung, welche auf einem Gleitbrett zu montieren ist, wobei die Vordereinheit verstellbar ist zwischen einer Freigabestellung, einer Abfahrtsstellung und einer Gehstellung und wobei die Vordereinheit einen Grundkörper, welcher dazu eingerichtet ist, an einer Gleitbrettoberfläche befestigt zu sein, einen linken und einen rechten Lagerabschnitt, welche dazu eingerichtet sind, welche dazu eingerichtet sind, seitliche Gegenlagerabschnitte eines Gleitbrettschuhs in der Gehstellung und in der Abfahrtsstellung in Eingriff zu nehmen sowie in der Freigabestellung freizugeben, und einen Blockierhebel umfasst, welcher einen Bedienabschnitt und einen Rastabschnitt aufweist, wobei der Blockierhebel dazu eingerichtet ist, die Lagerabschnitte zwischen der Abfahrtsstellung und der Gehstellung zu verstellen, und wobei der Blockierhebel ferner dazu eingerichtet ist, an dem Rastabschnitt des Blockierhebels mit einem an dem Grundkörper bereitgestellten Gegenrastabschnitt zusammenzuwirken, um die Lagerabschnitte in der Gehstellung zu blockieren.

Die in der vorliegenden Offenbarung behandelten Vordereinheiten sind insbesondere Vordereinheiten von Tourenbindungen, die an Skiern zu montieren sind. Als Gleitbrett, an dem eine Vordereinheit gemäß der vorliegenden Erfindung zu befestigen ist, kommen jedoch gleichermaßen Split-Boards (in Längsrichtung teilbare Snowboards, deren Hälften wie Tourenski verwendbar sind) oder ähnliches in Betracht, so dass die Erfindung auch Vordereinheiten für Bindungen solcher Gleitbretter betrifft, wenngleich nachfolgend ohne Einschränkung des Erfindungsgegenstands hauptsächlich auf Tourenbindungen eingegangen wird.

Ferner wird darauf hingewiesen, dass sich im Rahmen dieser Offenbarung Begriffe wie "oben", "unten", "oberhalb", "unterhalb", "vorn", "hinten", "vor", "hinter", "seitlich", "neben", "vertikal", "horizontal", "Höhenrichtung", "Querrichtung", "Breitenrichtung", "Längsrichtung" und dergleichen zur Vereinfachung der Darstellung auf die Sicht eines Benutzers beziehen, dessen Schuh mit der am Gleitbrett montierten Vordereinheit gekoppelt ist, wobei das Gleitbrett in einer horizontalen Ebene (der Gleitbrettebene) angeordnet ist.

Eine gattungsgemäße Vordereinheit der eingangs beschriebenen Art ist zum Beispiel aus der EP 2 309 596 A2 bekannt. Die in der EP 2 309 596 A2 offenbarte Vordereinheit umfasst zwei seitliche, nach innen weisende Lagerzapfen als Lagerabschnitte, die in entsprechende seitliche Gegenlagerabschnitte in Form von Löchern eines vorderen Abschnitts eines Gleitbrettschuhs eingreifen, um den Gleitbrettschuh zum Gehen um eine Gleitbrettquerachse verschwenkbar zu halten. Die Lagerzapfen sind dabei an distalen Enden jeweiliger Arme angeordnet, wobei die Arme gegen eine Federkraft um parallel zur Gleitbrettlängsachse verlaufende Achsen verschwenkbar sind, um die Lagerzapfen zwischen Freigabestellung, Abfahrtsstellung und Gehstellung zu bewegen. In der Freigabestellung ist ein Abstand zwischen den Lagerabschnitten so groß, dass der Gleitbrettschuh freigegeben ist. In der Abfahrtsstellung sind die Gegenlagerabschnitte durch die Lagerabschnitte in Eingriff genommen und können die Gegenlagerabschnitte bei Überschreiten einer bestimmten Krafteinwirkung durch eine Bewegung der Arme und somit der Lagerabschnitte voneinander weg freigegeben. In der Gehstellung ist eine derartige Bewegung durch einen Blockierhebel blockiert, wobei ein Rastabschnitt des Blockierhebels mit einem an einem Grundkörper vorgesehenen Gegenrastabschnitt zusammenwirkt, um die Bewegung der Arme zu blockieren und die Vordereinheit in der Gehstellung zu verriegeln. Sowohl der Blockierhebel und insbesondere der Rastabschnitt des Blockierhebels als auch der Grundkörper und insbesondere der Gegenrastabschnitt des Grundkörpers sind aus Gründen der Leichtbauweise, die bei Tourenbindungen eine besonders wichtige Rolle einnimmt, aus Kunststoff hergestellt. Die Kräfte, die bei einer Verriegelung der Vordereinheit in der Gehstellung punktuell auf den Rastabschnitt des Blockierhebels und auf den Gegenrastabschnitt des Grundkörpers wirken, sind jedoch relativ hoch.

Im praktischen Einsatz hat sich herausgestellt, dass durch eine durch diese hohen Kräfte bedingte starke Reibung zwischen dem Rastabschnitt des Blockierhebels und dem Gegenrastabschnitt des Grundkörpers ein erhöhter Verschleiß an diesen beiden Bauteilen auftritt. Nach einer gewissen Betriebszeit müssen somit oftmals der Blockierhebel oder gar der Grundkörper ausgetauscht werden, da der starke Verschleiß an wenigstens einem aus dem Rastabschnitt und dem Gegenrastabschnitt die Funktionsfähigkeit der Vordereinheit zu stark beeinträchtigt.

Vor diesem Hintergrund war es eine Aufgabe der vorliegenden Erfindung, eine gattungsgemäß bekannte Vordereinheit für eine Tourenbindung derart weiterzubilden, dass die vorstehend definierten Probleme behoben werden können und ein Verschleiß im Bereich der Anlageflächen zwischen Grundkörper und Blockierhebel minimiert werden kann, wobei insbesondere verschleißbedingte Kosten reduziert werden können und eine Verlängerung der Produktlebensdauer der Vordereinheit ermöglicht wird.

Gemäß einem ersten Aspekt der vorliegenden Erfindung wird die vorstehend formulierte Erfindungsaufgabe gelöst durch eine gattungsgemäße Vordereinheit für eine Tourenbindung, welche ferner ein verschleißminderndes Element umfasst, welches dazu eingerichtet ist, in der Gehstellung der Vordereinheit zwischen dem Rastabschnitt des Blockierhebels und dem Gegenrastabschnitt des Grundkörpers angeordnet zu sein.

Ein wichtiges Merkmal der Erfindung liegt demnach darin, ein weiteres Bauteil in Form des verschleißmindernden Elements bereitzustellen, welches verschleißmindernde Eigenschaften aufweist. Derartige Eigenschaften können insbesondere durch bestimmte Materialeigenschaften verkörpert sein, verschleißmindernde Eigenschaften können jedoch auch durch konstruktive Maßnahmen, wie etwa Abflachungen oder Abrundungen, erreicht werden. Einen Kern der Erfindung bildet also eine Verringerung der Reibung zwischen dem Grundkörper und dem Blockierhebel und/oder ein Einsatz härterer, verschleißfesterer Materialien in diesem Bereich.

In einer bevorzugten Ausführungsform der vorliegenden Erfindung können die Lagerabschnitte an einem linken bzw. einem rechten Arm bereitgestellt sein, wobei wenigstens einer der beiden Arme um eine zu einer Gleitbrettlängsrichtung im Wesentlichen parallele Achse schwenkbar ist. Noch bevorzugter können beide Arme schwenkbar gelagert sein, um einen Abstand zwischen den Lagerabschnitten für die Verstellung der Vordereinheit verändern zu können. Alternativ ist es auch denkbar, dass wenigstens einer, bevorzugt beide der Arme um eine zur Gleitbrettlängsrichtung im Wesentlichen orthogonale Achse schwenkbar ist/sind, um den Abstand zwischen den Lagerabschnitten verändern zu können.

In diesem Fall können die Lagerabschnitte Lagerzapfen sein, welche von distalen Enden der Arme in Richtung zueinander vorstehen. Alternativ ist es in umgekehrter Weise auch möglich, dass die Lagerabschnitte durch Aussparungen gebildet sind und die Gegenlagerabschnitte durch Vorsprünge oder Lagerzapfen gebildet sind, welche durch die Aussparungen in Eingriff genommen werden können.

In einer weiteren vorteilhaften Ausführungsform der vorliegenden Erfindung können die Lagerabschnitte durch wenigstens ein elastisches Element in Richtung zueinander und/oder in Richtung voneinander weg vorgespannt sein, um die Gegenlagerabschnitte des Gleitbrettschuhs sicher festzuhalten oder freigeben zu können.

Außerdem können die Lagerabschnitte bei einer Verstellung zwischen der Freigabestellung und der Abfahrtsstellung bzw. der Gehstellung einen Totpunkt überschreiten, zum Beispiel indem wenigstens einer der Lagerabschnitte durch wenigstens ein elastisches Element derart federbelastet ist, dass die Lagerabschnitte in die Freigabestellung vorgespannt sind und nach Überwindung einer Totpunktlage wenigstens eines der Lagerabschnitte in die Abfahrtsstellung bzw. die Gehstellung vorgespannt sind. Bei einer derartigen, konstruktiv vorteilhaften Anordnung können durch eine Betätigung eines Schließhebels oder dergleichen die Lagerabschnitte, welche insbesondere an distalen Enden schwenkbar gelagerter Armen bereitgestellt sein können, über den Totpunkt hinwegbewegt werden. Durch die jeweilige Überwindung einer insbesondere instabilen Totpunktlage durch einen oder beider solcher Arme kann ein zuverlässiges Halten der Lagerabschnitte in der Abfahrts- bzw. Gehstellung auf der einen Seite und der Freigabestellung auf der anderen Seite gewährleistet werden. Zum Beispiel kann zwischen freien Enden zweiter, nach innen gerichteter Enden der Arme, welche den distalen Enden entgegengesetzt sind, ein Gelenk bereitgestellt sein, wobei jeweils zwischen dem zweiten Ende jedes Arms und dem Gelenk wenigstens eine Feder angeordnet sein kann.

Bevorzugt kann ein Abstand zwischen den Lagerabschnitten in der Freigabestellung größer sein als in der Abfahrtsstellung und optional in der Abfahrtsstellung größer sein als in der Gehstellung, um die Gegenlagerabschnitte des Gleitbrettschuhs mittels den Lagerabschnitten in der Abfahrtsstellung und in der Gehstellung festzuhalten und in der Freigabestellung freizugeben. Optional kann der Abstand zwischen den Lagerabschnitten in der Abfahrtsstellung gleich groß sein wie in der Gehstellung.

In einer weiteren besonders bevorzugten Ausführungsform der vorliegenden Erfindung kann der Bedienabschnitt an einem distalen Ende des Blockierhebels bereitgestellt sein und der Rastabschnitt an einem dem Bedienabschnitt entgegengesetzten Ende des Blockierhebels bereitgestellt sein.

Es ist zudem insbesondere daran gedacht, dass eine Form des verschleißmindernden Elements im Wesentlichen an eine Form des Gegenrastabschnitts an dem Grundkörper angepasst ist, insbesondere wobei das verschleißmindernde Element mit einer im Wesentlichen gesamten, in Richtung der Gleitbrettoberfläche weisenden Fläche im Wesentlichen an einer zugewandten Fläche des Grundkörpers anliegen kann. Das heißt, dass eine in Richtung der Gleitbrettoberfläche weisende Fläche des verschleißmindernden Elements im Wesentlichen eine gespiegelte Form des Grundkörpers, insbesondere des Gegenrastabschnitts, annehmen kann. Somit kann durch das verschleißmindernde Element eine Verschleißresistenz der Vordereinheit in einem Bereich eines Zusammenwirkens zwischen Grundkörper und Blockierhebel verbessert werden, ohne dass die Form des Gegenrastabschnitts wesentlich verändert werden muss. Auf diese Weise kann auf besonders einfache Weise ein Verschleiß im Bereich der Anlageflächen zwischen Grundkörper und Blockierhebel minimiert werden.

Weiterhin bevorzugt kann der Gegenrastabschnitt als wenigstens ein Vorsprung ausgebildet sein, welcher an dem Grundkörper bereitgestellt ist und in Richtung weg von einer Gleitbrettoberfläche von dem Grundkörper vorsteht und welcher mit dem Rastabschnitt des Blockierhebels zusammenwirken kann, um die Lagerabschnitte in der Gehstellung zu blockieren. Ein derartiger Vorsprung kann insbesondere durch eine Wölbung nach oben von der Gleitbrettebene weg gebildet sein. Umgekehrt ist es jedoch auch möglich, dass der Gegenrastabschnitt durch eine Vertiefung in Richtung der Gleitbrettoberfläche im Grundkörper ausgebildet ist, welche mit einem Vorsprung am Rastabschnitt des Blockierhebels zusammenwirken kann, um die Lagerabschnitte in der Gehstellung zu blockieren.

Außerdem kann wobei der Rastabschnitt des Blockierhebels als wenigstens ein Vorsprung ausgebildet sein, welcher an einem Ende des Blockierhebels bereitgestellt ist und dazu eingerichtet ist, in der Gehstellung der Vordereinheit im Wesentlichen in Richtung der Gleitbrettoberfläche zu weisen. Insbesondere ist daran gedacht, dass der Rastabschnitt eine Mehrzahl von Vorsprüngen in Form von Rastvorsprüngen und zwischen den Rastvorsprüngen befindlichen Rastkerben gebildet ist, wobei die Rastkerben derart mit dem Gegenrastabschnitt des Grundkörpers zusammenwirken können, dass die Vordereinheit in der Gehstellung blockiert wird bzw. einrastet.

Ferner kann das verschleißminderndes Element auf vorteilhafte Art und Weise mit dem Grundkörper verbunden sein, insbesondere mittels einer Formkopplung bzw. mittels Formschluss mit dem Grundkörper verbunden sein. Alternativ können Grundkörper und verschleißminderndes Element auch auf andere Weise, wie zum Beispiel durch Kleben, Verschrauben etc., miteinander verbunden sind. Ebenso ist es möglich, dass das verschließmindernde Element statt mit dem Grundkörper mit dem Blockierhebel verbunden sein kann, wiederum zum Beispiel durch eine Formkopplung, durch Kleben, Schrauben, etc. In diesem Fall kann der Gegenrastabschnitt in Form eine Rastkontur am Grundkörper vorgesehen sein, die mit dem am Rastabschnitt des Bedienhebels bereitgestellten verschleißmindernden Element zusammenwirken kann, um die Vordereinheit in der Gehstellung zu verriegeln.

In einer bevorzugten Ausführungsform der Erfindung kann das verschleißmindernde Element aus einem metallischen Material hergestellt ist. Ein derartiges metallisches Material kann zum Beispiel Stahl, Aluminium, Titan oder eine Legierung davon sein. Metallische Materialien bieten die in diesem Bereich notwendige Verschleißresistenz.

In diesem Fall kann das verschleißmindernde Element insbesondere ein Blechbiegeteil sein, dessen Dicke im Bereich von etwa 0,2 mm bis etwa 1,5 mm liegt, bevorzugt im Bereich von etwa 0,3 mm bis etwa 1,0 mm liegt, insbesondere etwa 0,5 mm beträgt. Ein Blechbiegeteil ist vergleichsweise einfach sowie kostengünstig herzustellen und stellt gleichzeitig die für die vorliegende Erfindung gewünschten verschleißmindernden Eigenschaften bereit.

Gemäß einem zweiten Aspekt der vorliegenden Erfindung wird die eingangs formulierte Erfindungsaufgabe gelöst durch eine Tourenbindung, umfassend eine Vordereinheit gemäß dem ersten Aspekt der vorliegenden Erfindung, eine Ferseneinheit und optional eine Bremsanordnung.

Die Erfindung wird nachfolgend anhand eines bevorzugten Ausführungsbeispiels unter Bezugnahme auf die beigefügten Zeichnungen näher erläutert. Im Einzelnen zeigen:
- Figur 1: eine perspektivische Ansicht einer Vordereinheit gemäß dem bevorzugten Ausführungsbeispiel in einer Abfahrtsstellung,
- Figur 2: eine perspektivische Ansicht eines Grundkörpers der Vordereinheit gemäß dem bevorzugten Ausführungsbeispiel, wobei andere Bauteile der Vordereinheit ausgeblendet sind,
- Figur 3: eine Vorderansicht der Vordereinheit gemäß dem bevorzugten Ausführungsbeispiel in der Abfahrtsstellung,
- Figur 4: eine Schnittansicht entlang der Linie E-E in Figur 3,
- Figur 5: eine Detailansicht des in Figur 4 mit H gekennzeichneten Bereichs,
- Figur 6: eine Schnittansicht entlang der Linie F-F in Figur 3,
- Figur 7: eine Detailansicht des in Figur 6 mit G gekennzeichneten Bereichs,
- Figur 8: eine perspektivische Ansicht der Vordereinheit gemäß dem bevorzugten Ausführungsbeispiel in einer Gehstellung,
- Figur 9: eine Draufsicht der Vordereinheit gemäß dem bevorzugten Ausführungsbeispiel in der Gehstellung,
- Figur 10: eine Schnittansicht entlang der Linie A-A in Figur 9,
- Figur 11: eine Detailansicht des in Figur 10 mit C gekennzeichneten Bereichs und
- Figur 12: eine Detailansicht des in Figur 10 mit D gekennzeichneten Bereichs.

Unter Bezugnahme auf Figur 1 ist eine Vordereinheit für eine Tourenbindung allgemein mit 10 bezeichnet. Figur 1 zeigt eine perspektivische Ansicht der Vordereinheit 10 in einer Abfahrtskonfiguration. Eine in Richtung einer Gleitbrettoberfläche eines Gleitbretts, an welchem die Vordereinheit 10 zu montieren ist, weisende Montagefläche der Vordereinheit 10 definiert eine Gleitbrettebene. Ferner seien hiermit eine entlang einer Gleitbrettlängsachse verlaufende X-Achse (Gleitbrettlängsrichtung bzw. x-Richtung), welche in Fahrtrichtung des Gleitbretts orientiert ist, eine orthogonal zur X-Achse und parallel zur Gleitbrettebene E verlaufende Y-Achse (Gleitbrettquerrichtung bzw. y-Richtung) sowie eine orthogonal zur Gleitbrettebene E verlaufende Z-Achse (vertikale Richtung oder z-Richtung) definiert.

Die Vordereinheit 10 umfasst einen Grundkörper 12, welcher direkt oder über eine Basis 11 an einem Gleitbrett befestigt sein kann, zum Beispiel mittels der dargestellten Schrauben. Die Vordereinheit ist verstellbar zwischen einer Freigabestellung, einer Abfahrtsstellung und einer Gehstellung.

Ferner umfasst die Vordereinheit 10 zwei seitliche Lagerabschnitte 16, welche auf einer im Wesentlichen orthogonal zur x-Richtung und parallel zur y-Richtung verlaufenden Querachse angeordnet sind und welche dafür eingerichtet sind, seitliche Gegenlagerabschnitte eines Gleitbrettschuhs in der Abfahrtsstellung und in der Gehstellung in Eingriff zu nehmen, um den Gleitbrettschuh um die Querachse verschwenkbar zu halten. In der Abfahrtsstellung und in der Gehstellung weisen die Lagerabschnitte 16 einen Abstand auf, der für einen Eingriff mit den Gegenlagerabschnitten ausgelegt ist. In der Freigabestellung weisen die Lagerabschnitte 16 einen Abstand auf, der größer ist als in Abfahrts- und Gehstellung, so dass der Schuh zwischen die Lagerabschnitte 16 eingeführt oder davon entfernt werden kann. Optional kann der Abstand zwischen den Lagerabschnitten 16 in der Abfahrtsstellung größer sein als in der Gehstellung, um eine Freigabe des Gleitbrettschuhs bei einem Sturz oder dergleichen zu erleichtern und den Schuh in der Gehstellung noch sicherer festzuhalten. Die Abfahrtsstellung ist in den Figuren 1 bis 7 dargestellt und die Gehstellung ist in den Figuren 8 bis 12 dargestellt. Die Freigabestellung ist in den Figuren nicht dargestellt.

Die Vordereinheit 10 umfasst ferner eine Bewegungseinrichtung 18, 26, 28 zur Bewegung der Lagerabschnitte 16 zwischen der Freigabestellung, der Abfahrtsstellung und der Gehstellung. Diese Bewegungseinrichtung 18, 26, 28 kann aus zwei seitlichen Armen 18, einem Spannhebel 26 und einem Blockierhebel 28 bestehen. Die Arme können um eine Achse 20 schwenkbar an dem Grundkörper 12 gehaltert sein. Jeder der Arme 18 kann einen ersten Schenkel 18-1 aufweisen, an dessen distalem Ende einer der Lagerabschnitte 16 angeordnet ist. Die Arme 18 können insbesondere über jeweils eine parallel zu einer Gleitbrettmittelachse X verlaufende Schwenkachse 20 an dem Grundkörper 12 gehalten sein, so dass die Arme 18 um die Schwenkachsen 20 verschwenkbar sind. Der erste Schenkel 18-1 kann bezüglich einer durch das Gleitbrett definierten XY-Gleitbrettebene (der Ebene, in der eine Lauffläche des Gleitbretts liegt) nach oben aufragen, d.h. sich ungefähr in der orthogonal zur Gleitbrettebene XY verlaufenden Höhenrichtung z. Ferner kann jeder Arm 18 einen zweiten Schenkel 18-2 umfassen, der sich vom ersten Schenkel 18-1 aus zur Gleitbrettmittelachse X des Gleitbretts hin erstrecken und ungefähr parallel zur Gleitbrettebene XY orientiert sein.

Die Bewegungseinrichtung 18, 26, 28 kann dazu eingerichtet sein, eine zur Gleitbrettebene hin gerichtete Bewegung eines Schließbetätigungsabschnitts 24 des Spannhebels 26 in eine Annäherungsbewegung der Lagerabschnitte 16 umzusetzen, um die Lagerabschnitte 16 von der Freigabestellung in die in den Figuren 1 bis 7 gezeigte Abfahrtsstellung zu bewegen. Eine derartige Bewegung des Schließbetätigungsabschnitts 24 kann insbesondere durch ein Treten auf den Schließbetätigungsabschnitt 24 mit einem vorderen Sohlenabschnitt eines Gleitbrettschuhs ausgelöst werden.

Unter Bezugnahme auf Figur 6 können distale Enden (von den Schwenkachsen 20 entfernte Enden) der zweiten Schenkel 18-2 der Arme 18 durch jeweils wenigstens einen an den zweiten Schenkeln 18-2 angeordneten Stift in Richtung zur Gleitbrettmittelachse hin verlängert sein. Die Stifte können mit ihren zur Gleitbrettmittelachse hin weisenden Enden in Endkappen 62 eingeführt sein, wobei der Stift des einen Arms 18 in eine erste Endkappe 62 eingeführt sein kann und der Stift des anderen Arms 18 in eine zweite Endkappe 62 eingeführt sein kann. Um jeden der Stifte kann jeweils eine Spiralfeder 60 gewunden sein, wobei sich jede der Spiralfedern 60 jeweils einerseits am distalen Ende des Arms 18 und andererseits an der Endkappe 62 abstützen kann, um die Endkappen 62 in einer von den Armen 18 wegführenden Richtung, d.h. in Richtung einer Annäherung der beiden Endkappen 62, vorzuspannen, so dass die Endkappen 62 aneinander anliegen und gegeneinandergedrückt werden. Figur 7 zeigt im Detail den Bereich des Gegenrastabschnitts 14 des Grundkörpers 12.

Wie beispielsweise in den Figuren 1, 3 und 4 zu erkennen ist, können distale Enden der ersten Schenkel 18-1 jeweils einen der Lagerabschnitte 16 aufweisen. Bei der bevorzugten Ausführungsform der vorliegenden Erfindung können die Lagerabschnitte 16 insbesondere als Lagerzapfen 16 vorliegen, welche von dem ersten Schenkel 18-1 aus jeweils nach innen, d.h. zur Gleitbrettmittelachse X hin, vorstehen und an ihren vorstehenden Enden konusförmig spitz zulaufen. Die Spitzen der Lagerzapfen 16 können somit in etwa aufeinander zu weisen.

Wie wiederum in Figur 6 zu sehen ist, können einer oder beide der Arme 18 durch wenigstens ein elastisches Element 60, welches insbesondere durch die Spiralfedern 60 verkörpert sein kann, federbelastet sein und die Lagerabschnitte 16, insbesondere in Form der Lagerzapfen 16, können durch Überwindung einer Totpunktlage des einen oder beider Arme 18 in die Abfahrtsstellung bzw. in die Freigabestellung vorgespannt sein.

Der Spannhebel 26 kann insbesondere zweiarmig ausgebildet sein und an dem Grundkörper 12 um eine im Wesentlichen in y-Richtung verlaufende Spannhebel-Schwenkachse 27 schwenkbar gehaltert sein kann. Ein erster Spannhebel-Arm 26-1 des Spannhebels 26 kann sich von der Spannhebel-Schwenkachse 27 aus zu den Endkappen 62 der Arme 18 hin erstrecken und die Endkappen 62 mit einem Endabschnitt umgreifen. Der Endabschnitt kann den Schließbetätigungsabschnitt 24 aufweisen, welcher sich in Form eines ersten Plattenabschnitts von dem ersten Spannhebel-Arm 26-1 aus ein Stück weit über die Endkappen 62 hinweg erstreckt. Eine Schwenkbewegung des Spannhebels 26 um die Spannhebel-Schwenkachse 27 kann somit mit einer Schwenkbewegung der Arme 18 um die Schwenkachsen 20 bewegungsgekoppelt sein, um die Vordereinheit 10 zwischen Freigabestellung und Abfahrtsstellung zu verstellen.

Eine Verstellung der Vordereinheit 10 zwischen der in den Figuren 1 bis 7 gezeigten Abfahrtsstellung und der in den Figuren 8 bis 12 gezeigten Gehstellung erfolgt mittels des Blockierhebels 28 durch ein Ziehen an einem Bedienabschnitt 32. Dadurch wird ein Kontakt zwischen dem Rastabschnitt 34 des Blockierhebels 28 und dem am Grundkörper 12 bereitgestellten Gegenrastabschnitt 14 hergestellt. Figur 8 ist eine perspektivische Ansicht der Vordereinheit 10 gemäß dem bevorzugten Ausführungsbeispiel in der Gehstellung und Figur 9 ist eine Draufsicht der Vordereinheit 10 gemäß dem bevorzugten Ausführungsbeispiel in der Gehstellung.

Der Blockierhebel 28 um eine im Wesentlichen parallel zur y-Richtung verlaufende Blockierhebel-Schwenkachse 30 schwenkbar an einem in der Gleitbrettlängsrichtung x nach vorne weisenden distalen Endabschnitt des Spannhebels 26 gehaltert sein. Ein zweiter Spannhebel-Arm 26-2 kann sich von der Spannhebel-Schwenkachse 27 aus im Wesentlichen in zu dem ersten Spannhebel-Arm 26-1 entgegengesetzter Richtung erstrecken und kann an seinem distalen Ende mit dem Blockierhebel 28 verbunden sein, insbesondere mittels der Blockierhebel-Schwenkachse 30. Der Blockierhebel 28 weist den Bedienabschnitt 32 sowie den Rastabschnitt 34 auf, welche sich von der Blockierhebel-Schwenkachse 29 aus in unterschiedlichen Richtungen erstrecken können.

Die Vordereinheit 10 umfasst ferner ein verschleißminderndes Element 50, welches in der Gehstellung der Vordereinheit 10 zwischen dem Rastabschnitt 34 des Blockierhebels 28 und dem Gegenrastabschnitt 14 des Grundkörpers 12 angeordnet ist.

Unter Bezugnahme auf die Figuren 10 bis 12 sowie 4 und 5, welche Schnittansichten in einer XZ-Ebene der Vordereinheit 10 sowie Detailansichten davon zeigen, wird das verschleißmindernde Element 50 sowie seine Funktionsweise näher erläutert.

Das verschleißmindernde Element 50 kann zum Beispiel formschlüssig mi dem Grundkörper 12 verbunden sein. In den Figuren 5 und 12 ist am besten zu erkennen, dass bei dem bevorzugten Ausführungsbeispiel der vorliegenden Erfindung ein Abschnitt des verschleißmindernden Elements 50 in Form eines Stegs 52 unter eine Auskragung 15 greift, welche am Rastabschnitt 14 des Grundkörpers 12 gebildet sein kann.

Bevorzugt ist eine Form des verschleißmindernden Elements 50 im Wesentlichen an eine Form des Gegenrastabschnitts 14 an dem Grundkörper 12 angepasst ist. D.h., das verschleißmindernde Element 50 liegt mit einer im Wesentlichen gesamten, in Richtung der Gleitbrettoberfläche weisenden Fläche im Wesentlichen an einer zugewandten Fläche des Grundkörpers 12 an dem Rastabschnitt 14 an. Eine in Richtung der Gleitbrettoberfläche weisende Fläche des verschleißmindernden Elements 50 kann somit im Wesentlichen eine gespiegelte Form des Grundkörpers 12, insbesondere des Gegenrastabschnitts 14, annehmen kann.

Das verschleißmindernde Element 50 kann aus einem metallischen Material hergestellt sein, zum Beispiel aus Stahl, Aluminium, Titan oder Legierungen davon. Im bevorzugten Ausführungsbeispiel der vorliegenden Erfindung kann das verschleißmindernde Element 50 ein Blechbiegeteil 50 mit einer Stärke bzw. Dicke von etwa 0,5 mm sein.

Außerdem kann wobei der Rastabschnitt 34 des Blockierhebels 26 als wenigstens ein Vorsprung ausgebildet sein, welcher an einem Ende des Blockierhebels 26 bereitgestellt ist und dazu eingerichtet ist, in der Gehstellung der Vordereinheit 10 im Wesentlichen in Richtung der Gleitbrettoberfläche zu weisen. Wie am besten in Figur 8 zu erkennen ist, können insbesondere zwei solche Vorsprünge als gabelartige distale Hebelenden des Funktionsabschnitts 34 des Blockierhebels 28 bereitgestellt sein, insbesondere wobei die beiden Gabelvorsprünge in Bezug auf die XZ-Ebene symmetrisch angeordnet sein können. In dem bevorzugten Ausführungsbeispiel der vorliegenden Erfindung kann jeder Rastabschnitt 34 eine Mehrzahl von Vorsprüngen in Form von Rastvorsprüngen und zwischen den Rastvorsprüngen befindlichen Rastkerben 35 gebildet sein, wobei die Rastkerben 35 derart mit dem Gegenrastabschnitt 14 des Grundkörpers 12 zusammenwirken, dass die Vordereinheit 10 in der Gehstellung blockiert wird bzw. dass der Rastabschnitt 34 am Gegenrastabschnitt 14 einrastet.

Wie am besten in Figur 2 zu erkennen ist, in welcher der Grundkörper 12 dargestellt ist und andere Bauteile ausgeblendet sind, kann der Gegenrastabschnitt 14 als wenigstens ein Vorsprung ausgebildet sein, welcher an dem Grundkörper 12 bereitgestellt ist und in Richtung weg von einer Gleitbrettoberfläche von dem Grundkörper 12 vorsteht. Wie erwähnt wirkt der Gegenrastabschnitt 14 mit dem Rastabschnitt 34 des Blockierhebels 28 zusammen, um die Lagerabschnitte 16 und damit die Vordereinheit 10 in der Gehstellung zu blockieren. Der Gegenrastabschnitt 34 kann durch eine Wölbung nach oben von der Gleitbrettebene weg gebildet sein, insbesondere durch zwei Wölbungen 14-1, 14-2 (siehe zum Beispiel Figuren 2 und 7), die in Bezug auf die Gleitbrettmittelebene XZ symmetrisch ausgebildet sein können.

Die Funktionsweise der Vordereinheit 10 der bevorzugten Ausführungsform der Erfindung wird nachfolgend unter Bezugnahme auf die Figuren 1 bis 12 erläutert. Es ist anzumerken, dass die Erfindung nicht auf diese Ausführungsform beschränkt ist und die beschriebenen Bedienvorgänge der Vordereinheit 10 lediglich beispielhaften Charakter haben sollen.

Ein Anwender kann mit dem Gleitbrettschuh in die Vordereinheit 10 einsteigen, wenn sich die Arme 18 in der Freigabestellung der Vordereinheit 10 befinden, in welcher die Endkappen 62 mit dem Endabschnitt 24 in die obere Stellung bewegt sind und die Lagerzapfen 16 dementsprechend nach außen weg geschwenkt sind. Die Lagerabschnitte bzw. Lagerzapfen 16 können dann so weit voneinander entfernt sein, dass ein Sohlenabschnitt eines Gleitbrettschuhs mit möglichst wenig Spielraum dazwischen eingeschoben werden kann. Eine Lauffläche des Sohlenabschnitts kann auf den Schließbetätigungsabschnitt 24 aufgesetzt werden und sich von oben auf dem Schließbetätigungsabschnitt 24 abstützen. Durch den in Gleitbrettbreitenrichtung verbeiterten Schließbetätigungsabschnitt 24 und damit einer breiteren Auflagefläche für die Lauffläche des Sohlenabschnitts wird dem Anwender eine Orientierungshilfe beim Einsteigen bereitgestellt, welche dabei hilft, den Gleitbrettschuh in Bezug auf die Vordereinheit zum Koppeln der Lagerabschnitte mit den Gegenlagerabschnitten korrekt auszurichten.

Anschließend kann sich der Endabschnitt 24 durch Ausübung einer zum Gleitbrett hin gerichteten Kraft durch den Gleitbrettschuh auf den Schließbetätigungsabschnitt 24 (oder/und durch eine manuelle Schwenkbetätigung des Blockierhebels 28) zum Gleitbrett hinbewegen. Der Endabschnitt 24 kann dabei die Endkappen 62 mitnehmen und die Arme 18 um die Schwenkachsen 20 verschwenken. Dementsprechend können sich die Lagerzapfen 16 einander annähern und sich in Richtung des Gleitbrettschuhs bewegen. Diese Bewegung kann gegen den Widerstand der Spiralfedern 60 erfolgen, da ein Kontaktpunkt zwischen den Endkappen 62 in der Freigabestellung oberhalb einer Verbindungslinie zwischen den Schwenkachsen 20 liegen kann. Dementsprechend kann eine Annäherung des Kontaktpunkts an die Verbindungslinie eine Verkleinerung der jeweiligen Abstände zwischen den Endkappen 62 und den Armen 18 und damit eine Komprimierung der Spiralfedern 60 bedeuten.

Wenn sich die Endkappen 62 in etwa auf Höhe der Verbindungslinie befinden, kann die Bewegungseinrichtung einen Totpunkt erreichen, in welchem der Widerstand der Spiralfedern 60 gegen die Annäherung der Endkappen 62 an die Verbindungslinie in eine durch die Kraft der Federn 60 hervorgerufene Beschleunigung der Endkappen 62 in Richtung einer weiteren Annäherung an den Gleitbrett umspringt. Die Kraft der Spiralfedern 60, die in diesem Fall die Endkappen 62 stets von der Verbindungslinie wegdrücken können, kann somit die Bewegungseinrichtung am Totpunkt umspringen lassen und die Arme 18 selbsttätig in Richtung einer Schließstellung drücken, in welcher die Lagerzapfen 16 in Richtung gegenseitiger Annäherung vorgespannt sind.

Spätestens beim Durchlaufen des Totpunkts kann der Schließbetätigungsabschnitt 24 eine Höhe über dem Gleitbrett aufweisen, die den auf dem Schließbetätigungsabschnitt 24 abgestützten Gleitbrettschuh in einer korrekten Höhe in Bezug auf die Lagerzapfen 16 positioniert, so dass sich Lagerlöcher des Gleitbrettschuhs in etwa auf gleicher Höhe wie die Lagerzapfen 16 befinden, so dass bei der weiteren Bewegung der Bewegungseinrichtung in die Schließstellung die Lagerzapfen 16 sicher in die Lagerlöcher eingreifen können.

In der Abfahrtsstellung können die Arme 18 durch die oben beschriebene Wirkung der Spiralfedern 60 stabil vorgespannt sein. Um jedoch die Belastbarkeit der Vordereinheit 10 zu verbessern und ein Verschwenken der Arme 18 in die Freigabestellung aufgrund einer vom Gleitbrettschuh auf die Lagerzapfen 16 einwirkenden Kraft sicher zu verhindern, kann zusätzlich der Blockierhebel 28 in eine Blockierstellung verschwenkt werden, in welcher sich der Rastabschnitt 34 am distalen Ende des Blockierhebels 28 unterhalb der Blockierhebel-Schwenkachse 30 an dem Gegenrastabschnitt 14 des Grundkörpers 12 abstützt, so dass eine Bewegung des zweiten Arms 26-2 des Spannhebels 26 zum Gleitbrett hin und damit eine Aufwärtsbewegung des Endabschnitts 24 blockiert ist. D.h., der Rastabschnitt 34 und der Gegenrastabschnitt 14 wirken zusammen, um die Vordereinheit 10 in der Gehstellung zu blockieren bzw. arretieren. An den Kontaktpunkten zwischen Rastabschnitt 34 und Gegenrastabschnitt 14 wird das verschleißmindernde Element 50 eingesetzt, um eine Reibung und einen Verschleiß an diesen Stellen effektiv minimieren zu können.

Zum Öffnen der Vordereinheit 10 kann zunächst der Blockierhebel 28 von der Gehstellung zurück verschwenkt werden, so dass der Rastabschnitt 34 aus dem Kontakt mit dem Gegenrastabschnitt 14 des Grundkörpers 12 gelöst ist. Anschließend kann der Blockierhebel 28 am Bedienabschnitt 32 gegriffen und zum Gleitbrett hin bewegt werden, so dass der Spannhebel 26 verschwenkt und sich der Endabschnitt nach oben bewegt. Dabei kann die Bewegungseinrichtung dieser Öffnungsbewegung so lange den Widerstand der Spiralfedern 60 entgegensetzen, bis die Endkappen 32 wiederum den Totpunkt in Höhe der Verbindungslinie zwischen den Schwenkachsen 20 durchlaufen. Danach können die Federn 60 die Endkappen 32 selbsttätig weiter nach oben in Richtung der Freigabestellung drücken und die Arme 18 schließlich in der Freigabestellung halten. Die Lagerzapfen 16 können sich dabei aus dem Eingriff mit den Lagerlöchern lösen und der Gleitbrettschuh kann schließlich aus der Vordereinheit 10 herausgezogen werden.

## Patentansprüche

1. Vordereinheit (10) für eine Tourenbindung, welche auf einem Gleitbrett zu montieren ist, wobei die Vordereinheit (10) verstellbar ist zwischen einer Freigabestellung, einer Abfahrtsstellung und einer Gehstellung und wobei die Vordereinheit (10) umfasst:
einen Grundkörper (12), welcher dazu eingerichtet ist, an einer Gleitbrettoberfläche befestigt zu sein,
einen linken und einen rechten Lagerabschnitt (16), welche dazu eingerichtet sind, seitliche Gegenlagerabschnitte eines Gleitbrettschuhs in der Gehstellung und in der Abfahrtsstellung in Eingriff zu nehmen sowie in der Freigabestellung freizugeben, und
einen Blockierhebel (28), welcher einen Bedienabschnitt (32) und einen Rastabschnitt (34) aufweist, wobei der Blockierhebel (28) dazu eingerichtet ist, die Lagerabschnitte (16) zwischen der Abfahrtsstellung und der Gehstellung zu verstellen, und wobei der Blockierhebel (28) ferner dazu eingerichtet ist, an dem Rastabschnitt (34) des Blockierhebels (28) mit einem an dem Grundkörper (12) bereitgestellten Gegenrastabschnitt (14) zusammenzuwirken, um die Lagerabschnitte (16) in der Gehstellung zu blockieren,
**gekennzeichnet durch**
ein verschleißminderndes Element (50), welches dazu eingerichtet ist, in der Gehstellung der Vordereinheit (10) zwischen dem Rastabschnitt (34) des Blockierhebels (28) und dem Gegenrastabschnitt (14) des Grundkörpers (12) angeordnet zu sein.

2. Vordereinheit (10) nach Anspruch 1, **dadurch gekennzeichnet, dass**
die Lagerabschnitte (16) an einem linken bzw. einem rechten Arm (18) bereitgestellt sind, wobei wenigstens einer der beiden Arme (18) um eine zu einer Gleitbrettlängsrichtung (x) im Wesentlichen parallele Achse (20) schwenkbar ist.

3. Vordereinheit (10) nach Anspruch 2, **dadurch gekennzeichnet, dass**
die Lagerabschnitte (16) Lagerzapfen (16) sind, welche von distalen Enden der Arme (18) in Richtung zueinander vorstehen.

4. Vordereinheit (10) nach einem der vorhergehenden Ansprüche, **dadurch gekennzeichnet, dass**
die Lagerabschnitte (16) durch wenigstens ein elastisches Element (60) in Richtung zueinander und/oder in Richtung voneinander weg vorgespannt sind.

5. Vordereinheit (10) nach Anspruch 4, **dadurch gekennzeichnet, dass**
die Lagerabschnitte (16) bei einer Verstellung zwischen der Freigabestellung und der Abfahrtsstellung bzw. der Gehstellung einen Totpunkt überschreiten.

6. Vordereinheit (10) nach einem der vorhergehenden Ansprüche, **dadurch gekennzeichnet, dass**
ein Abstand zwischen den Lagerabschnitten (16) in der Freigabestellung größer ist als in Abfahrtsstellung und optional in der Abfahrtsstellung größer ist als in der Gehstellung.

7. Vordereinheit (10) nach einem der vorhergehenden Ansprüche, **dadurch gekennzeichnet, dass**
der Bedienabschnitt (32) an einem distalen Ende (32) des Blockierhebels (28) bereitgestellt ist und der Rastabschnitt (34) an einem dem Bedienabschnitt (32) entgegengesetzten Ende (34) des Blockierhebels (28) bereitgestellt ist.

8. Vordereinheit (10) nach einem der vorhergehenden Ansprüche, **dadurch gekennzeichnet, dass**
eine Form des verschleißmindernden Elements (50) im Wesentlichen an eine Form des Gegenrastabschnitts (14) an dem Grundkörper (12) angepasst ist,
insbesondere wobei das verschleißmindernde Element (50) mit einer im Wesentlichen gesamten, in Richtung der Gleitbrettoberfläche weisenden Fläche im Wesentlichen an einer zugewandten Fläche des Grundkörpers (12) anliegt.

9. Vordereinheit (10) nach einem der vorhergehenden Ansprüche, **dadurch gekennzeichnet, dass**
der Gegenrastabschnitt (14) des Grundkörpers (12) als wenigstens ein Vorsprung (14) ausgebildet ist, welcher an dem Grundkörper (12) bereitgestellt ist und in Richtung weg von einer Gleitbrettoberfläche von dem Grundkörper (12) vorsteht.

10. Vordereinheit (10) nach einem der vorhergehenden Ansprüche, **dadurch gekennzeichnet, dass**
der Rastabschnitt (34) des Blockierhebels (28) als wenigstens ein Vorsprung (14) ausgebildet ist, welcher an einem Ende des Blockierhebels (28) bereitgestellt ist und dazu eingerichtet ist, in der Gehstellung der Vordereinheit (10) im Wesentlichen in Richtung der Gleitbrettoberfläche zu weisen.

11. Vordereinheit (10) nach einem der vorhergehenden Ansprüche, **dadurch gekennzeichnet, dass**
das verschleißminderndes Element (50) mit dem Grundkörper (12) verbunden ist, insbesondere mittels einer Formkopplung mit dem Grundkörper (12) verbunden ist.

12. Vordereinheit (10) nach einem der vorhergehenden Ansprüche, **dadurch gekennzeichnet, dass**
das verschleißmindernde Element (50) aus einem metallischen Material hergestellt ist.

13. Vordereinheit (10) nach Anspruch 12, **dadurch gekennzeichnet, dass**
das verschleißmindernde Element (50) ein Blechbiegeteil (50) ist, dessen Dicke im Bereich von etwa 0,2 mm bis etwa 1,5 mm liegt, bevorzugt im Bereich von etwa 0,3 mm bis etwa 1,0 mm liegt, insbesondere etwa 0,5 mm beträgt.

14. Tourenbindung, umfassend eine Vordereinheit (10) nach einem der vorhergehenden Ansprüche, eine Ferseneinheit und optional eine Bremsanordnung.
